# FASCICULE DE BREVET EUROPEEN

(11) **EP 0 724 035 B1**
(45) Date de publication et mention de la délivrance du brevet: **14.07.1999**
(21) Numéro de dépôt: 95830509.6
(22) Date de dépôt: 07.12.1995
(51) Int. Cl.: D05B 23/00

(54) **Procédé et machine perfectionnée pour la couture de deux produits manufacturés tubulaires spécialement bas pour la formation de collants**
Verfahren und verbesserte Maschine zum Zusammennähen zweier schlauchförmigen Gegenstände insbesondere Strümpfe zur Herstellung einer Strumpfhose
Method and improved machine for sewing two tubular articles specially stockings for forming a panty-hose

(30) Priorité: 27.01.1995 IT FI950015
(43) Date de publication de la demande: 31.07.1996
(73) Titulaire: Matec S.p.A., 50018 Scandicci (Firenze) (IT)
(72) Inventeur: Migliorini, Pierlorenzo, I-52028 Terranuova Bracciolini (Arezzo) (IT)
(74) Mandataire: Martini, Lazzaro

(56) Documents cités:
- US-A- 4 188 898

## Description

La présente invention concerne un procédé et une machine perfectionnée pour la couture de deux produits manufacturés tubulaires, spécialement bas pour former des collants.

Il est connu par les hommes du métier que pour fabriquer un collant deux bas doivent d'abord être investis, un par un, sur une paire de formes plates, jumelées, superposées et donc, alignés verticalement et approchés, de façon à avoir une correspondance entre les bords élastiques des corps des deux bas. Par la suite, les deux bas ainsi placés doivent être coupés longitudinalement, à partir du bord élastique du corps sur une longueur prédéterminée. Ensuite, avec les formes disposées écartées, les deux bords juxtaposés des deux bas ainsi coupés viennent cousus ensemble sur toute ou une partie de la longueur de la coupe, ensuite les formes sont replacées dans la position initiale et les bas déchargés des formes.

Cette procédure est aussi décrite dans les documents US 4.188.898 et US 4.224.885 lesquels décrivent aussi différents exemples de réalisation des moyens destinés à la procédure, en particulier lesdites formes de support des bas, les moyens de mouvement des formes et les moyens de commande de l'ouverture et respectivement de la fermeture desdits moyens.

Il est aussi connu que les machines à coudre traditionnellement employées dans la fabrication des collants comprennent un pied presse-étoupe, lequel résulte en position de travail situé au-dessus aux deux bords qu'il faut unir, et un élément à développement horizontal appelé "index", lequel est à son tour sous-jacent et solidaire audit pied. Pour que la couture soit effectuée correctement, les deux bords à unir doivent résulter interposés entre le pied et l'index pour toute la durée de l'opération.

Mais dans beaucoup de produits manufacturés, spécialement bas, quand ceux-ci viennent approchés à la machine à coudre, un ou tous les deux bords à coudre peuvent spontanément se placer en position excessivement ouverte, de façon à heurter, et donc se replier sur eux mêmes ou enjamber, le pied et/ou l'index de la machine à coudre, de sorte qu'une couture correcte est empêchée.

Le but principal de la présente invention est celui d'éliminer les inconvénients précités.

A ce résultat on est parvenus, conformément à l'invention, adoptant un procédé opérationnel pour la couture d'union de deux produits manufacturés textiles investis sur des formes correspondantes de support en mouvement relatif par rapport à une machine à coudre, qui prévoit pendant toute la phase de couture des produits manufacturés de réaliser la retenue des bords respectifs à coudre et les guider à travers un espace délimité par le pied et l'index de la machine à coudre.

Pour ce que concerne la machine pour réaliser ledit procédé opérationnel, celle-ci comprend, en combinaison: - des moyens pour le support des deux produits manufacturés à coudre, avec deux formes plates, jumelées, superposées, lesquelles dans la position de couture des produits manufacturés sont en mouvement relatif par rapport à une machine à coudre; - des moyens associés auxdites formes de support, pour opérer la retenue des bords des deux produits manufacturés précités à coudre pendant la couture, de manière à guider, en coopération avec d'autres moyens, associés à ladite machine à coudre, les deux bords dans l'espace délimité par l'index et par le pied de la même.

Les avantages qui dérivent de la présente invention consistent essentiellement en ce qu'il est possible d'obtenir toujours une couture complète et correcte de très bonne qualité, étant toujours assuré le correct positionnement des bords à coudre, par rapport à l'aiguille de la machine à coudre dans sa phase opérationnelle; qu'il est possible obtenir le maximum de vitesse opérationnelle consentie par la machine à coudre et ceci même pour des produits manufacturés en tissu très flexible, élastique, léger et/ou à mailles larges et pour des produits manufacturés en coton lesquels, dans les machines traditionnelles tendent à s'enrouler sur eux-mêmes en correspondance de la coupure; qu'une machine conformément à l'invention est de fabrication simple et fiable même après un temps prolongé d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemple pratique d'une forme concrète de réalisation, mais à ne pas considérer dans le sens limitatif, sur lesquels: la Fig. 1 représente la vue en plan d'une paire de formes de support pour bas dans un appareillage conformément à l'invention; la Fig. 2 représente la vue en plan des formes de la Fig. 1 en position ouverte, où est visible du haut un collant en façonnage; la Fig. 3 représente la vue en perspective partielle un détail des formes de la Fig. 1; la Fig. 4 représente schématiquement les formes de la Fig. 1 en avancement par rapport à la machine à coudre (C); la Fig. 5 représente le détail de l'index de la machine à coudre de la Fig. 4.

Réduit à sa structure essentielle et en référence aux figures des dessins annexés, un procédé pour réaliser la couture d'union des bords de deux produits manufacturés tubulaires, particulièrement bas pour femme pour former un collant, comprend les phases: d'investir chacun des deux produits manufacturés (M) sur une forme correspondante (1) de support de manière à le placer dans une position prédéterminée sur la forme (1), d'approcher successivement lesdites formes (1) avec les produits manufacturés ainsi placés entre elles, avec les bords à coudre juxtaposés et proéminents des formes (1), et après de mouvementer lesdites formes (1) pour les placer en correspondance de l'aiguille (5) d'une machine à coudre (C) pour réaliser la couture des bords juxtaposés des deux produits manufacturés (M) éventuellement après avoir rogné lesdits bords.

Avantageusement, conformément à l'invention, à la suite de l'approchement des formes (1) et pendant l'opération de couture des bords, la portion de chaque bord proéminent de la forme respective (1) est orientée de façon centripète par rapport à la ligne de couture qu'il faut réaliser: les bords ainsi orientés étant obligés à s'approcher vers et jusqu'à l'aiguille par les mêmes formes (1) par effet de leur mouvement relatif par rapport à la machine à coudre, entre une glissière à canal convergent vers ladite aiguille et délimité par l'index (3) et par le pied (4) de la même, de manière que tous les deux bords soient interposés entre l'index (3) et le pied (4) pendant toute la durée de la couture.

Pour ce qu'il concerne les moyens pour réaliser ledit procédé, ceux-ci comprennent:
- une machine circulaire du type "Line-Closer" avec au moins une paire de formes (1) plates, jumelées, superposées, pour supporter les produits manufacturés (M): une machine de ce type est décrite, par exemple, dans les précités documents US 4.188.898 et US 4.224.885;
- d'au moins une machine à coudre avec un index (3) et un pied (4) opportunément placée dans une correspondante station de couture de la "Line-Closer" et en soi déjà connue.

Avantageusement, conformément à l'invention et en référence aux figures des dessins annexés, chacune desdites formes (1) est pourvue, en correspondance de chacun des ses bords internes (11), d'un appendice (10) d'une longueur prédéterminée et développée selon la direction longitudinale de la forme (1): ledit appendice (10) étant orienté de façon centripète par rapport à l'axe central longitudinal (x-x) de la forme (1), et donc proéminent du bord respectif (11). En outre, le bord antérieur (30) dudit index (3) de la machine à coudre est avantageusement cunéiforme, avec le front descendant selon la direction de provenance des formes (1), de façon à constituer, en coopération avec le bord antérieur (40) du pied (4) associé à celui-ci, un élément convoyeur pour l'insertion - par effet du mouvement relatif entre les formes (1) et la machine à coudre - des deux bords du produit manufacturé à coudre dans l'espace entre l'index (3) et le pied (4).

Plus précisément, le bord antérieur (30) de l'index (3) et respectivement celui (40) du pied (4) délimitent une glissière à canal convergent vers l'aiguille de la machine à coudre, ledit bord (40) en résulte au-dessus de l'appendice (10) supérieur et ledit bord (30) au-dessous de l'appendice inférieur (10) de la paire de formes (1).

Avantageusement, conformément à l'invention et en référence aux figures des dessins annexés, ledit appendice (10) est formé d'une plaque (P) opportunément façonnée ayant un côté reliable à la forme (1) et l'autre côté libre. L'enclenchement de la plaque (P) à la forme (1) peut être réalisé, par exemple, avec des moyens à vis.

Le fonctionemment de l'appareillage décrit, dans la phase de couture des produits manufacturés (M), est le suivant. Les produits manufacturés (M) à coudre sont placés dans les formes de manière que les respectifs bords libres soient à une distance prédéterminée (d) du bord des plaques (P) correspondant; lesdits bords étant retenus adhérents par la compression exercée par les formes (1) fermées, c'est-à-dire étroitement approchées entre elles, et orientés de façon centripète vers la ligne de couture à réaliser par les respectifs appendices (10): de telle façon l'éloignement spontané de ladite ligne est empêché. Quand le bord antérieur - par rapport à la direction du mouvement - des bords ainsi retenus et orientés résulte en correspondance du groupe index (3) - pied (4), celui-ci vient guidé et dirigé à travers l'espace délimité par ces deux derniers éléments, par effet de l'action combinée des appendices (10) lesquels orientent opportunément les bords, et des parois de l'index (3) et du pied (4) qui d'abord interceptent les bords proéminents des plaques (P) et donc les guident et maintiennent entre ledit espace, en les obligeant à se présenter constamment et progressivement à l'aiguille (5) de la machine à coudre (C) dans la position la plus adaptée pour une couture correcte.

Dans le détail, dans le cas de la fabrication des collants, à titre d'exemple non limitatif et en référence à la Fig. 4 des dessins annexés, chacun desdits produits manufacturés (M) est constitué d'un bas lequel est investi sur la forme respective (1) de manière à que son bord élastique (B) soit à la hauteur de l'appendice correspondant (10), à une distance prédéterminée (d) de la respective extrémité libre.

## Revendications

1. Procédé pour réaliser la couture d'union des bords de deux produits manufacturés tubulaires, particulièrement bas pour femme pour former un collant, comprenant les phases: d'investir chacun des deux produits manufacturés (M) sur une forme correspondante (1) de support de manière à le placer dans une position prédéterminée sur la forme (1), d'approcher successivement lesdites formes (1) avec les produits manufacturés ainsi placés entre elles, avec les bords à coudre juxtaposés et proéminents des formes (1), et enfin de mouvementer les formes (1) placées en correspondance de l'aiguille (5) d'une machine à coudre (C) pour réaliser la couture des bords juxtaposés des deux produits manufacturés (M) éventuellement après avoir rogné, lesdits bords, **caractérisé en ce que**, à la suite de l'approchement des formes (1) et pendant l'opération de couture des bords, des deux produits manufacturés tubulaires, la portion de chaque bord proéminent de la forme respective (1) est orientée de façon centripète par rapport à la ligne de couture qu'il faut réaliser: les bords ainsi orientés étant obligés par effet du mouvement des formes (1) par rapport à la machine à coudre (C) à s'approcher vers et jusqu'à l'aiguille (5), entre une glissière à canal convergeant vers ladite aiguille (5) et délimité par l'index (3) et par le pied (4) de la même, de manière que tous les deux bords à coudre soient interposés entre l'index (3) et le pied (4) pendant toute la durée de la couture.

2. Machine à carrousel circulaire perfectionnée pour réaliser la couture d'union de deux produits manufacturés tubulaires, spécialement bas pour femme pour former un collant, conformément au procédé de la revendication 1, comprenant au moins une paire de formes (1) plates, jumelées, superposées, pour supporter les produits manufacturés (M), et au moins une machine à coudre (C) avec un index (3) et un pied (4) opportunément placée dans une correspondante station de couture à carrousel, **caractérisée en ce que** chacune desdites formes (1) est pourvue, en correspondance de chacun des ses bords internes (11), d'un appendice (10) d'une longueur prédéteminée et développé selon la direction longitudinale de la forme (1): ledit appendice (10) étant orienté en direction centripète par rapport à l'axe central longitudinal (x-x) de la forme (1) et proéminent du bord respectif (11), **et en ce que** le bord antérieur (30) dudit index (3) de la machine à coudre est cunéiforme, avec le front (30) descendant selon la direction de provenance des formes (1), de façon à constituer, en coopération avec le bord antérieur (40) du pied (4) associé à celui-ci, un élément convoyeur pour l'insertion des deux bords du produit manufacturé à coudre dans l'espace délimité par l'index (3) et le pied (4), par effet du mouvement relatif entre les formes (1) et la machine à coudre.

3. Machine selon la revendication 2 caractérisée en ce que le bord antérieur (30) dudit index (3) et respectivement le bord antérieur (40) dudit pied (4) délimitent une glissière à canal convergeant vers l'aiguille de la machine à coudre, avec ledit bord (40) dudit pied (4) placé au-dessus de l'appendice (10) de la forme (1) supérieure et avec ledit bord (30) de l'index (3) placé au-dessous du bord de l'appendice (10) de la forme (1) inférieure.

4. Machine selon la revendication 2 caractérisée en ce que ledit appendice (10) de la forme (1) est formé d'une plaque (P) opportunément façonnée ayant un côté reliable à la forme (1) et l'autre côté libre et orienté de façon centripète vers l'axe longitudinal (x-x) de la forme (1) respective.

## Patentansprüche

1. Verfahren zum Durchführen des Nähvorganges zum Verbinden der Ränder von zwei herzustellenden schlauchförmigen Produkten, insbesondere von Damenstrümpfen zur Herstellung einer Strumpfhose, das die folgenden Phasen umfaßt: Aufbringen eines jeden der beiden herzustellenden Produkte (M) auf eine entsprechende Tragform (1) derart, daß das Produkt auf der Form (1) in einer vorbestimmten Stellung positioniert wird, nachfolgendes Annähern der Formen (1) mit den derart zwischen ihnen positionierten herzustellenden Produkten, wobei die zu nähenden Ränder nebeneinander angeordnet sind und über die Formen (1) vorstehen, und hierauf erfolgendes Bewegen der Formen (1) die im Bereich der Nadel (5) einer Nähmaschine (C) angeordnet sind, um das Vernähen der nebeneinander liegenden Ränder der beiden herzustellenden Produkte (M) ggf. nach Durchführung eines Beschneidens dieser Ränder auszuführen, dadurch gekennzeichnet, daß nach dem Annähern der Formen (1) und während des Vernähens der Ränder der beiden herzustellenden schlauchförmigen Produkte der Teil eines jeden Randes, der über die jeweilige Form (1) vorsteht, zentripetal bezüglich der Linie der auszuführenden Naht ausgerichtet wird, wobei die derart ausgerichteten Ränder durch die Bewegung der Formen (1) bezüglich der Nähmaschine (C) gezwungen werden, sich in einer Gleitschiene mit einem zur Nadel (5) konvergierenden Kanal an die Nadel (5) anzunähern und bis zu dieser zu bewegen, wobei die Gleitschiene von der Zunge (3) und dem Fuß (4) der Nähmaschine begrenzt wird, derart, daß alle zu nähenden Ränder sich während der gesamten Dauer des Nähens zwischen der Zunge (3) und dem Fuß (4) befinden.

2. Perfektionierte Karusellmaschine zur Durchführung der Verbindungsnaht von zwei herzustellenden schlauchförmigen Produkten, insbesondere Damenstrümpfen zur Ausbildung einer Strumpfhose gemäß dem Verfahren nach Anspruch 1, die folgende Bestandteile umfaßt: wenigsten ein Paar von zueinandergehörenden flachen Formen (1), die übereinander angeordnet sind, um die herzustellenden Produkte (M) zu tragen, und wenigstens eine Nähmaschine (C) mit einer Zunge (3) und einem Fuß (4), die in geeigneter Weise in einer entsprechenden Nähstation des Karusells angeordnet ist, dadurch gekennzeichnet, daß jede dieser Formen (1) im Bereich eines jeden ihrer Innenränder (11) mit einem Ansatz (10) mit vorbestimmter Länge versehen ist, der sich in Längsrichtung der Form (1) erstreckt, wobei der Ansatz (10) in zentripetaler Richtung bezüglich der zentralen Längsachse (x-x) der Form (1) angeordnet ist und über den betreffenden Rand (11) vorsteht, und daß der vordere Rand (30) der Zunge (3) der Nähmaschine keilförmig ist, wobei die Vorderseite (30) in der Richtung, aus der die Formen (1) kommen, derart abfällt, daß sie im Zusammenwirken mit dem vorderen Rand (40) des Fußes (4), der ihr zugeordnet ist, ein Führungselement zum Einführen der beiden Ränder des herzustellenden Produktes, die miteinander vernäht werden sollen, in den von der Zunge (3) und dem Fuß (4) umgrenzten Freiraum aufgrund der Relativbewegung zwischen den Formen (1) und der Nähmaschine bildet.

3. Maschine nach Anspruch 2, dadurch gekennzeichnet, daß der vordere Rand (30) der Zunge (3) und der entsprechende vordere Rand (40) des Fußes (4) eine Gleitschiene mit einem Kanal begrenzen, der zur Nadel der Nähmaschine hin konvergiert, wobei der Rand (40) des Fußes (4) oberhalb des Ansatzes (10) der oberen Form (1) positioniert ist und der Rand (30) der Zunge (3) sich unterhalb des Randes des Ansatzes (10) der unteren Form (1) befindet.

4. Maschine nach Anspruch 2, dadurch gekennzeichnet, daß der Ansatz (10) der Form (1) von einer geeignet ausgebildeten Platte (P) gebildet wird, die eine mit der Form (1) verbindbare Seite besitzt, während die andere Seite frei und in zentripetaler Weise bezüglich der Längsachse (x-x) der betreffenden Form (1) angeordnet ist.

## Claims

1. Method for carrying out the joining seam of two tubular articles, especially women's stockings, to form a pantyhose item, comprising the steps: fitting each of the two articles (M) onto a corresponding support shape (1) so as to dispose it in a predetermined position onto the shape (1), moving said shapes (1) afterwards close to each other with the acticles thus positioned between them, with the hems to be sewn juxtaposed and projecting from the shapes (1), and then moving the shapes (1) to dispose them in correspondence of the needle (5) of a sewing machine (C) to operate the sewing of the juxtaposed hems of the two articles (M) after trimming said hems as necessary, characterized by the fact, as a consequence of the shapes (1) moving close to each other, and during the sewing of the hems, the portion of each hem protruding from the respective shape (1) is centripetally oriented with respect to the sewing line to be performed: the hems thus oriented being forced to move forwards up to the needle (5) by the same shapes (1) movig relative to the sewing machine (C) within a channel-shaped guide converging towards said needle (5), and delimited by the finger (3) and the foot (4) thereof, so that both hems will result interposed between the finger (3) and the foot (4) throughout the sewing operation.

2. Improved circular carrousel machine for carrying out the joining seam of two tubular articles, especially women's stockings, to form a pantyhose article, according to the method of claim 1, comprising at least two paired, flat, juxtaposed shapes (1) to support the articles (M), and at least a sewing machine (C) provided with a finger (3) and a foot (4) and suitably positioned in a corresponding carrousel sewing station, characterized by the fact that each of said shapes (1) is provided, in correspondence of each of its internal edges (11), with an appendix (10) of predetermined lenght and developed according to the longitudinal direction of the shape (1): said appendix (10) being centripetally oriented with respect to the central longitudinal axis (x-x) of the shape (1) and projecting from the respective edge (11), and by the fact that the front edge (30) of said finger (3) of the sewing machine is wedge shaped, with its front (30) sloping down in the direction of the incoming shapes (1), so as to make up, in cooperation with the front edge (40) of the foot (4) associated thereto, a flaring element to ease the insertion of the two hems of the article to be sewn into the space between the finger (3) and the foot (4), owing to the relative motion between the shapes (1) and the sewing machine.

3. Machine according to claim 2, characterized by the fact that the front edge (30) of said finger (3) and, respectively, the front edge (40) of said foot (4), delimite a channel-shaped guide converging towards the neddle of the sewing machine, with said edge (40) of said foot (4) being disposed at higher level than the appendix (10) of the upper shape (1) and with said edge (30) of said finger (3) being disposed at a lower level than the edge of the appendix (10) of the lower shape (1).

4. Machine according to claim 2, characterized by the fact that said appendix (10) of the shape (1) consists of a suitably shaped plate (P) having a side connectable to the shape (1) and the other side being free and centripetally oriented towards the longitudinal axis (x-x) of the respective shape (1).
